# EUROPÄISCHE PATENTSCHRIFT

(11) **EP 3 182 006 B1**
(45) Veröffentlichungstag und Bekanntmachung des Hinweises auf die Patenterteilung: **04.09.2019**
(21) Anmeldenummer: 16202396.4
(22) Anmeldetag: 06.12.2016
(51) Int. Cl.: F23M 5/04, F23R 3/00, F23R 3/60

(54) **GASTURBINENBRENNKAMMER MIT SCHINDELBEFESTIGUNG MITTELS RASTELEMENTEN**
GAS TURBINE COMBUSTION CHAMBER WITH SLATE FIXING USING LOCKING ELEMENTS
CHAMBRE DE COMBUSTION DE TURBINE À GAZ COMPRENANT UNE FIXATION DE BARDEAU AU MOYEN D'ÉLÉMENTS D'ENCLIQUETAGE

(30) Priorität: 14.12.2015 DE 102015225107
(43) Veröffentlichungstag der Anmeldung: 21.06.2017
(73) Patentinhaber: Rolls-Royce Deutschland Ltd & Co KG, 15827 Blankenfelde-Mahlow (DE)
(72) Erfinder: HEINZE, Dr. Kay, 14974 Ludwigsfelde (DE); PENZ, Stefan, 16356 Werneuchen (DE); SZARVASY, Dr. Ivo, 14532 Stahnsdorf (DE)
(74) Vertreter: Hoefer & Partner Patentanwälte mbB

(56) Entgegenhaltungen:
- EP-B1- 2 738 470
- DE-A1- 2 012 949
- DE-T2- 60 221 743
- US-A- 4 820 097
- US-A1- 2015 010 372

## Beschreibung

Die Erfindung bezieht sich auf eine Gasturbinenbrennkammer gemäß den Merkmalen des Oberbegriffs des Anspruchs 1.

Im Einzelnen bezieht sich die Erfindung auf eine Gasturbinenbrennkammer mit einer Brennkammerwand und mit zumindest einer in einem Abstand von der Brennkammerwand an dieser befestigten Schindel. Es liegt somit eine doppelwandige Brennkammerkonstruktion vor, bei welcher die äußere Brennkammerwand als Schindelträger dient. Der Abstand zwischen der Schindel und der Brennkammerwand wird von Kühlluft durchströmt. Zusätzlich ist zumindest ein Mischluftloch vorgesehen, welches sowohl die Brennkammerwand als auch die Schindel durchdringt, um Mischluft in den Innenraum der Brennkammer zu leiten.

Die Schindel weist an ihrem Umfangsrand einen Schindelrand auf, welcher gegen die äußere Brennkammerwand anliegt. Der Schindelrand dient insbesondere dazu, den Abstand zwischen der Brennkammerwand und der Schindel aufrechtzuerhalten und somit eine effektive Kühlung sicherzustellen.

Durch das Mischluftloch der Brennkammerwand ist ein rohrförmiges, mit einem Ringflansch versehenes Befestigungselement eingebracht, welches mit dem Ringflansch an der der Schindel abgewandten Seite der Brennkammerwand, somit der kalten Seite der Brennkammerwand, anliegt. Eine derartige Konstruktion ist aus der EP 2 738 470 B1 bekannt.

Der Stand der Technik zeigt eine Vielzahl von Möglichkeiten, um die Schindel an der Brennkammerwand zu befestigen:
Die EP 1 413 831 A1 und die EP 2 886 962 A1 zeigen Konstruktionen, bei welchen Hakenelemente vorgesehen sind, um die Schindeln zu fixieren.

Aus der EP 2 873 921 A1 ist eine Konstruktion vorbekannt, bei welcher ein Stehbolzen mit einem an der Kaltseite der Brennkammerschindel verklebten Element verbunden wird. Der Stehbolzen erstreckt sich durch die Brennkammerwand und ist an der Außenseite der Brennkammerwand verschraubt. Eine Verschraubung mittels eines Bolzens, der von der Außenseite der Brennkammerwand montiert wird, zeigt auch die EP 2 295 865 A2. Eine Verschraubung mittels eines einstückig mit der Schindel ausgebildeten Bolzens ist aus der EP 2 743 585 A1 vorbekannt. Eine abgewandelte Konstruktion, bei welcher der Fußbereich des Bolzens durch Prallkühlung gekühlt wird, zeigt die EP 2 700 877 A2.

Die oben erwähnte EP 2 738 470 B1 sieht eine Verschraubung eines ein Mischluftloch ausbildenden Befestigungselements mit einem flanschartigen Ansatz der Schindel vor. Hierbei kann sich der Nachteil ergeben, dass die Verschraubung zusätzlich gegen ein Lösen gesichert werden muss. Weiterhin können nur kreisrunde Mischluftlöcher in dieser Konstruktion ausgebildet werden.

Ganz allgemein besteht bei doppelwandigen Brennkammern stets die Notwendigkeit, die Brennkammerschindeln betriebssicher an der Brennkammerwand zu befestigen. Die Brennkammerschindeln schützen das Brennkammergehäuse vor hohen Temperaturen, die während der Verbrennung in der Brennkammer entstehen. Um eine ausreichende Lebensdauer der Schindeln zu erzielen, sind diese auf der Heißgasseite mit einer Keramikschutzschicht versehen. Zusätzlich weisen die Schindeln Effusionskühllöcher auf, durch welche aus dem Zwischenraum zwischen der Brennkammerwand und der Schindel Kühlluft austreten kann, die sich als Kühlfilm auf die Heißseite der Schindel legt. Die Kühlung der Schindel durch die Effusionskühllöcher ist ein wesentlicher Aspekt, der eine gleichmäßige Schindeltemperatur gewährleistet. Bei der Befestigung der Schindeln mittels üblichen Befestigungselementen, beispielsweise Schrauben, ergibt sich der Nachteil, dass im Befestigungsbereich der Schrauben keine ausreichende Kühlung der Brennkammerschindeln möglich ist, da dort keine Effusionskühllöcher vorgesehen werden können, ohne die mechanische Eigenschaft des Befestigungselements zu beeinträchtigen. Hierdurch ergibt sich eine nicht-effektive Kühlung der Heißseite der Schindeln in diesen Bereichen. Dies wiederum führt zu lokal höheren Temperaturen, durch welche die Lebensdauer der Befestigungselemente ebenso beeinträchtigt wird, wie die Lebensdauer der Schindel selbst.

Der Erfindung liegt die Aufgabe zugrunde, eine Brennkammer mit Schindelbefestigung zu schaffen, welche bei einfachem Aufbau und einfacher, kostengünstiger Herstellbarkeit die Nachteile des Standes der Technik vermeidet und insbesondere eine gute Kühlung der Brennkammerschindel ermöglicht.

Erfindungsgemäß wird die Aufgabe durch die Merkmalskombination des Anspruchs 1 gelöst, die Unteransprüche zeigen weitere vorteilhafte Ausgestaltungen der Erfindung.

Erfindungsgemäß ist somit vorgesehen, dass das Befestigungselement an seiner Außenseite mit ersten Verrastungsmitteln versehen ist, welche mit zweiten Verrastungsmitteln in Eingriff sind, welche an einem rohrförmigen Verrastungselement ausgebildet sind, welches die Brennkammerschindel mit der Brennkammerwand verspannt.

Die erfindungsgemäße Lösung sieht somit eine Verrastung mittels des Befestigungselements vor. Diese Verrastung erfolgt so, dass die Brennkammerschindel mit der Brennkammerwand unter Aufbringung einer Vorspannung verspannt ist. Erfindungsgemäß sind somit keine Schrauben oder Gewindebolzen oder ähnliches erforderlich. Es brauchen somit an der Schindel selbst keine zusätzlichen Bauelemente vorgesehen sein. Hierdurch vereinfacht sich der Gesamtaufbau der Schindel ganz erheblich. Im Übrigen kann die Schindel mit einer gleichbleibenden Wanddicke versehen sein, sodass sich optimierte Kühlungseigenschaften ergeben. Da erfindungsgemäß keine Verschraubung vorliegt, besteht auch nicht die Gefahr, dass sich die Schindel von der Brennkammer löst, beispielsweise durch Vibrationen während des Betriebs der Gasturbine.

Erfindungsgemäß ist es auch nicht erforderlich, in die äußere, kalte Brennkammerwand für die Befestigung mittels Gewindebolzen oder ähnlichem zusätzliche Löcher einzubringen. Diese können die Festigkeit der Gesamtkonstruktion beeinträchtigen und führen zu einem erhöhten Fertigungsaufwand. Vielmehr werden erfindungsgemäß die vorhandenen Mischluftlöcher oder Mischluftöffnungen verwendet, um jeweils ein Befestigungselement in diese Mischluftöffnungen einzubringen, welches rohrförmig ausgebildet ist und sich in Richtung auf die Brennkammerschindel oder durch diese erstreckt und zur Verrastung der Brennkammerschindel verwendet wird. Es erfolgt somit eine selbstsichernde Verklemmung der Brennkammerschindel.

In günstiger Ausgestaltung der Erfindung kann vorgesehen sein, dass das Verrastungsteil einstückig mit der Brennkammerschindel ausgebildet ist. Es ist jedoch auch möglich, das Verrastungselement als separates Bauteil zu fertigen und bei der Montage in das Mischluftloch der Brennkammerschindel einzubringen. Die erste Ausgestaltungsvariante ist insbesondere bei Brennkammerschindeln günstig, welche mittels eines Gussverfahrens oder mittels eines additiven Verfahrens, beispielsweise eines Laserauftragsschweißverfahrens hergestellt sind. Hierbei ist es auf einfache und kostengünstige Weise möglich, das Verrastungselement einstückig mit der Schindel zu fertigen. Bei einer separaten Ausgestaltung des Verrastungselements können insbesondere Schindeln, welche aus einem Blechmaterial gefertigt sind, einfach und betriebssicher an der Brennkammerwand befestigt werden.

Das Verrastungselement ist erfindungsgemäß rohrförmig ausgebildet und weist bevorzugterweise an seiner Innenseite die zweiten Verrastungsmittel auf. Erfindungsgemäß können die ersten und/oder die zweiten Verrastungsmittel in Form von ringartigen Erhebungen und/oder Nuten ausgebildet sein. Es ist jedoch auch möglich, einzelne Verrastungshaken oder ähnliches vorzusehen, welche in ringartige Nuten oder in Ausnehmungen des jeweils zugeordneten Bauteils eingreifen.

Um das Verrastungselement mit dem Befestigungselement durch eine Rastverbindung zu verankern, ist erfindungsgemäß vorgesehen, dass entweder das Verrastungselement oder das Befestigungselement im Bereich der Verrastungsmittel elastisch ausbildet ist. Dies kann beispielsweise durch zumindest einen Längsschlitz, der sich längs der Mittelachse des Mischluftlochs erstreckt, realisiert werden. Besonders vorteilhaft ist es dabei, wenn das an der Brennkammerschindel vorgesehene Verrastungselement starr ausgebildet ist, während das Befestigungselement zumindest zum Teil elastisch ist, beispielsweise mittels der oben beschriebenen Schlitzung.

Die Montage der Brennkammerschindel kann erfindungsgemäß durch manuelles Zusammendrücken und Verrasten des Befestigungselements und des Verrastungselements erfolgen. Unter Verwendung geeigneter Werkzeuge ist es möglich, die Brennkammerschindel wieder zu entfernen, beispielsweise zu Reparaturzwecken oder Wartungszwecken.

Ein wesentlicher Vorteil der vorliegenden Erfindung besteht darin, dass das Mischluftloch nicht rund ausgebildet sein muss. Vielmehr ist es auch möglich, längliche oder ovale Mischluftlöcher vorzusehen und entsprechend die Befestigungselemente und die Verrastungselemente der Form des jeweiligen Mischluftlochs anzupassen.

Die erfindungsgemäße Lösung ermöglicht in vorteilhafter Weise eine Montage der Brennkammerschindel an der Brennkammerwand, ohne dass die Brennkammerschindel im Bereich des Mischluftlochs die Brennkammerwand direkt kontaktiert. Vielmehr liegt die Brennkammerschindel mit ihren Schindelrändern gegen die Brennkammerwand an, um einen ausreichenden Zwischenraum zur Einleitung von Kühlluft sicherzustellen. Im Bereich der Mischluftlöcher kann die Montage in erfindungsgemäßer Weise so erfolgen, dass eine Vorspannung zwischen der Schindel und der Brennkammerwand erreicht wird. Die Größe der Vorspannung ist konstruktiv wählbar, beispielsweise durch die Höhe des Schindelrands und/oder durch die Dimensionierung des Befestigungselements und des rohrförmigen Verrastungselements. Die Vorspannung sichert die Montage der Brennkammerschindel.

Im Folgenden wird die Erfindung anhand von Ausführungsbeispielen in Verbindung mit der Zeichnung beschrieben. Dabei zeigt:
- Fig. 1: eine schematische Darstellung eines Gasturbinentriebwerks gemäß der vorliegenden Erfindung,
- Fig. 2: eine Längs-Schnittansicht einer Brennkammer gemäß dem Stand der Technik,
- Fig. 3: eine schematische Schnittansicht eines ersten Ausführungsbeispiels der Erfindung, bei welchem das Verrastungselement einstückig mit der Brennkammerschindel verbunden ist,
- Fig. 4 und 5: perspektivische Darstellungen einer Brennkammerschindel gemäß dem Ausführungsbeispiel der Fig. 3, und
- Fig. 6: eine perspektivische Teil-Schnittansicht eines weiteren Ausführungsbeispiels mit separatem Verrastungselement.

Das Gasturbinentriebwerk 110 gemäß Fig. 1 ist ein allgemein dargestelltes Beispiel einer Turbomaschine, bei der die Erfindung Anwendung finden kann. Das Triebwerk 110 ist in herkömmlicher Weise ausgebildet und umfasst in Strömungsrichtung hintereinander einen Lufteinlass 111, einen in einem Gehäuse umlaufenden Fan 112, einen Mitteldruckkompressor 113, einen Hochdruckkompressor 114, eine Brennkammer 115, eine Hochdruckturbine 116, eine Mitteldruckturbine 117 und eine Niederdruckturbine 118 sowie eine Abgasdüse 119 mit einem Auslasskonus, die sämtlich um eine zentrale Triebwerksmittelachse 101 angeordnet sind.

Der Mitteldruckkompressor 113 und der Hochdruckkompressor 114 umfassen jeweils mehrere Stufen, von denen jede eine in Umfangsrichtung verlaufende Anordnung fester stationärer Leitschaufeln 120 aufweist, die allgemein als Statorschaufeln bezeichnet werden und die radial nach innen vom Triebwerksgehäuse 121 in einem ringförmigen Strömungskanal durch die Kompressoren 113, 114 vorstehen. Die Kompressoren weisen weiter eine Anordnung von Kompressorlaufschaufeln 122 auf, die radial nach außen von einer drehbaren Trommel oder Scheibe 125 vorstehen, die mit Naben 126 der Hochdruckturbine 116 bzw. der Mitteldruckturbine 117 gekoppelt sind.

Die Turbinenabschnitte 116, 117, 118 weisen ähnliche Stufen auf, umfassend eine Anordnung von festen Leitschaufeln 123, die radial nach innen vom Gehäuse 121 in den ringförmigen Strömungskanal durch die Turbinen 116, 117, 118 vorstehen, und eine nachfolgende Anordnung von Turbinenschaufeln 124, die nach außen von einer drehbaren Nabe 126 vorstehen. Die Kompressortrommel oder Kompressorscheibe 125 und die darauf angeordneten Schaufeln 122 sowie die Turbinenrotornabe 126 und die darauf angeordneten Turbinenlaufschaufeln 124 drehen sich im Betrieb um die Triebwerksmittelachse 101.

Die Fig. 2 zeigt eine Längs-Schnittansicht einer aus dem Stand der Technik bekannten Brennkammerwand in vergrößerter Darstellung. Dabei ist eine Brennkammer 1 mit einer Mittelachse 9 dargestellt, welche einen Brennkammerkopf 3, eine Grundplatte 8 und ein Hitzeschild 2 umfasst. Eine Brennerdichtung ist mit dem Bezugszeichen 4 versehen. Die Brennkammer 1 weist eine äußere kalte Brennkammerwand 7 auf, an welcher eine innere, heiße Brennkammerwand 6 befestigt ist. Zur Zuführung von Mischluft sind Mischluftlöcher 5 vorgesehen. Auf die Darstellung von Prallkühllöchern und Effusionslöchern wurde der Übersichtlichkeit halber verzichtet.

Die innere Brennkammerwand 6 ist mit Bolzen 13 versehen, welche als Gewindebolzen ausgeführt sind und mittels Muttern 14 verschraubt sind. Die Lagerung der Brennkammer 1 erfolgt über Brennkammerflansche 12 und Brennkammeraufhängungen 11. Mit 10 ist eine Dichtlippe bezeichnet.

Die Fig. 3 zeigt eine schematische Schnittansicht eines ersten Ausführungsbeispiels der Erfindung. Dabei ist eine Brennkammerwand 7 dargestellt, welche eine äußere, kalte Brennkammerwand 7 bildet und auch als Schindelträger bezeichnet werden kann. Die Brennkammerwand 7 ist mit einem Mischluftloch 5 versehen, dessen Mittelachse mit 21 bezeichnet ist.

Auf der heißen Seite der Brennkammerwand 7 ist eine Schindel 6 angeordnet, welche, wie in den Fig. 4 und 5 dargestellt, mit einem umlaufenden Schindelrand 15 versehen ist. Dieser liegt, analog der Darstellung der Fig. 6, gegen die Innenseite der Brennkammerwand 7 an und bildet somit einen Zwischenraum 22, durch welchen in nicht dargestellter Weise Kühlluft durchgeführt werden kann, insbesondere durch nicht dargestellte Prallkühllöcher. Die Kühlluft aus dem Zwischenraum 22 wird durch Effusionskühllöcher (nicht dargestellt) der Schindel 6 auf die heiße Oberfläche der Schindel 6 geleitet.

Die Fig. 3 zeigt, dass die Schindel 6 ebenfalls mit einem Mischluftloch versehen ist, welches durch ein rohrförmiges Verrastungselement 20 begrenzt wird. An der heißen Seite der Schindel ist ein Ringflansch 23 vorgesehen, welcher sich in den Innenraum der Brennkammer 1 erstreckt.

An der Innenseite des rohrförmigen Verrastungselements 20 sind zweite Verrastungsmittel 19 ausgebildet, welche in erste Verrastungsmittel 18 verrastet sind, welche an einem rohrförmigen Befestigungselement 17 ausgebildet sind. Das rohrförmige Befestigungselement 17 weist einen äußeren Ringflansch 16 auf, mit welchem es gegen die kalte Außenseite der Brennkammerwand 7 anliegt.

Die Verrastungsmittel 18 und 19 können in Form von sägezahnartigen oder trapezförmigen Erhebungen und/oder Ausnehmungen ausgebildet sein, welche sich ringartig um den Umfang sowohl des Verrastungselements 20 als auch des rohrförmigen Befestigungselements 17 erstrecken. Durch ein Eindrücken des Befestigungselements 17 in das Verrastungselement 20 werden die beiden Elemente miteinander verrastet. Da die Schindel 6 mit ihrem Schindelrand 15 gegen die Brennkammerwand 7 anliegt, ergibt sich zwischen dem Verrastungselement 20 und der Brennkammerwand 7 ein Abstand. Die Höhe des Verrastungselements 20 ist somit geringer, als die Höhe des Schindelrands 15. Hierdurch ist es möglich, die Montage der Schindel 6 an der Brennkammerwand 7 unter einer Vorspannung vorzunehmen.

Die Fig. 4 und 5 zeigen in perspektivischer Darstellung jeweils eine Schindel 6 in Ansicht von der kalten Seite (Fig. 4) und der heißen Seite (Fig. 5). Dabei ist insbesondere das rohrförmige Befestigungselement 17 mit dem Ringflansch 16 verdeutlicht dargestellt.

Die Fig. 6 zeigt ein weiteres Ausführungsbeispiel, bei welchem das Verrastungselement 20 als separates Bauteil ausgebildet ist, welches einen Flansch 24 aufweist, mit dem sich das Befestigungselement 20 von der heißen Seite der Schindel 6 an dieser abstützt. Auch bei diesem Ausführungsbeispiel weist das Verrastungselement 20 zweite Verrastungsmittel 19 auf, welche in erste Verrastungsmittel 18 des Befestigungselements 17 eingerastet sind. Auch aus der Fig. 6 ist ersichtlich, dass der Schindelrand 15 gegen die Brennkammerwand 7 anliegt, während die Höhe des Verrastungselements 20 geringer ist, als die Höhe des Schindelrandes 15, so dass das Verrastungselement 20 die Brennkammerwand 7 nicht berührt. Hierdurch ist die Montage mittels einer Vorspannung möglich.

### Bezugszeichenliste:

- 1: Brennkammer
- 2: Hitzeschild
- 3: Brennkammerkopf
- 4: Brennerdichtung
- 5: Mischluftloch
- 6: Schindel
- 7: Brennkammerwand
- 8: Grundplatte
- 9: Mittelachse
- 10: Dichtlippe
- 11: Brennkammeraufhängung
- 12: Brennkammerflansch
- 13: Bolzen
- 14: Mutter
- 15: Schindelrand
- 16: Ringflansch
- 17: Befestigungselement
- 18: erstes Verrastungsmittel
- 19: zweites Verrastungsmittel
- 20: Verrastungselement
- 21: Mittelachse
- 22: Zwischenraum
- 23: Ringflansch
- 24: Flansch
- 101: Triebwerksmittelachse
- 110: Gasturbinentriebwerk / Kerntriebwerk
- 111: Lufteinlass
- 112: Fan
- 113: Mitteldruckkompressor (Verdichter)
- 114: Hochdruckkompressor
- 115: Brennkammer
- 116: Hochdruckturbine
- 117: Mitteldruckturbine
- 118: Niederdruckturbine
- 119: Abgasdüse
- 120: Leitschaufeln
- 121: Triebwerksgehäuse
- 122: Kompressorlaufschaufeln
- 123: Leitschaufeln
- 124: Turbinenschaufeln
- 125: Kompressortrommel oder -scheibe
- 126: Turbinenrotornabe
- 127: Auslasskonus

## Patentansprüche

1. Gasturbinenbrennkammer mit einer Brennkammerwand (7) und mit zumindest einer in einem Abstand von der Brennkammerwand (7) an dieser befestigten Schindel (6), wobei die Schindel (6) einen Schindelrand (15) aufweist, welcher gegen die Brennkammerwand (7) anliegt, wobei die Brennkammerwand (7) und die Brennkammerschindel (6) jeweils zumindest ein Mischluftloch (5) aufweisen und wobei durch das Mischluftloch (5) der Brennkammerwand (7) ein rohrförmiges, mit einem Ringflansch (16) versehenes Befestigungselement (17) eingebracht ist, welches mit dem Ringflansch (16) an der der Brennkammerschindel (6) abgewandten Seite der Brennkammerwand (7) anliegt, **dadurch gekennzeichnet, dass** das Befestigungselement (17) an seiner Außenseite mit ersten Verrastungsmitteln (18) versehen ist, welche mit zweiten Verrastungsmitteln (19) in Eingriff sind, welche an einem rohrförmigen Verrastungselement (20) ausgebildet sind, welches die Brennkammerschindel (6) mit der Brennkammerwand (7) verspannt,
wobei das Verrastungselement (20) und/oder das Befestigungselement (17) im Bereich der Verrastungsmittel (18, 19) zur Verrastung der Verrastungsmittel (18, 19) elastisch ausgebildet sind, und wobei das Verrastungselement (20) eine Höhe aufweist, welche geringer ist, als die Höhe des Schindelrandes (15).

2. Gasturbinenbrennkammer nach Anspruch 1, **dadurch gekennzeichnet, dass** das Verrastungselement (20) einstückig mit der Brennkammerschindel (6) ausgebildet ist.

3. Gasturbinenbrennkammer nach Anspruch 1, **dadurch gekennzeichnet, dass** das Verrastungselement (20) als separates Bauteil ausgebildet ist.

4. Gasturbinenbrennkammer nach einem der Ansprüche 1 bis 3, **dadurch gekennzeichnet, dass** das rohrförmig ausgebildete Verrastungselement (20) an seiner Innenseite mit den zweiten Verrastungsmitteln (19) versehen ist.

5. Gasturbinenbrennkammer nach einem der Ansprüche 1 bis 4, **dadurch gekennzeichnet, dass** zwischen dem Verrastungselement (20) und der Brennkammerwand (7) im montierten Zustand ein einen Zwischenraum (22) bildender Abstand ausgebildet ist.

6. Gasturbinenbrennkammer nach einem der Ansprüche 1 bis 5, **dadurch gekennzeichnet, dass** die Brennkammerschindel (6) zumindest im Bereich des Mischluftlochs (5) mit Vorspannung an der Brennkammerwand (7) verrastet ist.

7. Gasturbinenbrennkammer nach einem der Ansprüche 1 bis 6, **dadurch gekennzeichnet, dass** die ersten (18) und/oder die zweiten (19) Verrastungsmittel in Form von ringartigen Erhebungen und/oder Nuten ausgebildet sind.

8. Gasturbinenbrennkammer nach einem der Ansprüche 1 bis 7, **dadurch gekennzeichnet, dass** die Verrastungsmittel (18, 19) lösbar ausgebildet sind.

## Claims

1. Gas turbine combustion chamber having a combustion chamber wall (7) and having at least one shingle (6), which is fastened thereto so as to be spaced apart from the combustion chamber wall (7), wherein the shingle (6) has a shingle edge (15) which bears against the combustion chamber wall (7), wherein the combustion chamber wall (7) and the combustion chamber shingle (6) each have at least one mixing-air hole (5), and wherein a tubular fastening element (17) provided with an annular flange (16) is inserted through the mixing-air hole (5) of the combustion chamber wall (7) and bears, with the annular flange (16), against that side of the combustion chamber wall (7) which is averted from the combustion chamber shingle (6), **characterized in that** the fastening element (17) is provided on its outer side with first locking means (18), which engage with second locking means (19) formed on a tubular locking element (20) which braces the combustion chamber shingle (6) with the combustion chamber wall (7), wherein the locking element (20) and/or the fastening element (17) are of elastic form in the region of the locking means (18, 19) for the purpose of locking the locking means (18, 19), and wherein the locking element (20) has a height which is smaller than the height of the shingle edge (15).

2. Gas turbine combustion chamber according to Claim 1, **characterized in that** the locking element (20) is formed integrally with the combustion chamber shingle (6).

3. Gas turbine combustion chamber according to Claim 1, **characterized in that** the locking element (20) is formed as a separate component.

4. Gas turbine combustion chamber according to one of Claims 1 to 3, **characterized in that** the locking element (20) of tubular form is provided on its inner side with the second locking means (19).

5. Gas turbine combustion chamber according to one of Claims 1 to 4, **characterized in that** a spacing forming an intermediate space (22) is formed between the locking element (20) and the combustion chamber wall (7) in the assembled state.

6. Gas turbine combustion chamber according to one of Claims 1 to 5, **characterized in that** the combustion chamber shingle (6) is, at least in the region of the mixing-air hole (5), locked against the combustion chamber wall (7) by prestress.

7. Gas turbine combustion chamber according to one of Claims 1 to 6, **characterized in that** the first locking means (18) and/or the second locking means (19) are in the form of ring-like elevations and/or grooves.

8. Gas turbine combustion chamber according to one of Claims 1 to 7, **characterized in that** the locking means (18, 19) are of detachable form.

## Revendications

1. Chambre de combustion de turbine à gaz comprenant une paroi de chambre de combustion (7) et au moins un bardeau (6) fixé à celle-ci à distance de la paroi de chambre de combustion (7), le bardeau (6) présentant un bord de bardeau (15) qui s'applique contre la paroi de chambre de combustion (7), la paroi de chambre de combustion (7) et le bardeau de chambre de combustion (6) présentant à chaque fois au moins un trou d'air de mélange (5) et un élément de fixation (17) de forme tubulaire, pourvu d'une bride annulaire (16), étant introduit à travers le trou d'air de mélange (5) de la paroi de chambre de combustion (7), lequel élément de fixation s'applique avec la bride annulaire (16) contre le côté de la paroi de chambre de combustion (7) opposé au bardeau de chambre de combustion (6), **caractérisée en ce que** l'élément de fixation (17) est pourvu au niveau de son côté extérieur de premiers moyens d'encliquetage (18) qui sont en prise avec des deuxièmes moyens d'encliquetage (19) qui sont réalisés au niveau d'un élément d'encliquetage de forme tubulaire (20) qui serre le bardeau de chambre de combustion (6) avec la paroi de chambre de combustion (7),
l'élément d'encliquetage (20) et/ou l'élément de fixation (17) étant réalisés sous forme élastique dans la région des moyens d'encliquetage (18, 19) pour l'encliquetage des moyens d'encliquetage (18, 19), et l'élément d'encliquetage (20) présentant une hauteur qui est inférieure à la hauteur du bord du bardeau (15).

2. Chambre de combustion de turbine à gaz selon la revendication 1, **caractérisée en ce que** l'élément d'encliquetage (20) est réalisé d'une seule pièce avec le bardeau de chambre de combustion (6).

3. Chambre de combustion de turbine à gaz selon la revendication 1, **caractérisée en ce que** l'élément d'encliquetage (20) est réalisé sous forme de composant séparé.

4. Chambre de combustion de turbine à gaz selon l'une quelconque des revendications 1 à 3, **caractérisée en ce que** l'élément d'encliquetage (20) réalisé sous forme tubulaire est pourvu au niveau de son côté intérieur des deuxièmes moyens d'encliquetage (19).

5. Chambre de combustion de turbine à gaz selon l'une quelconque des revendications 1 à 4, **caractérisée en ce qu'**une distance formant un espace intermédiaire (22) est formée entre l'élément d'encliquetage (20) et la paroi de chambre de combustion (7) dans l'état monté.

6. Chambre de combustion de turbine à gaz selon l'une quelconque des revendications 1 à 5, **caractérisée en ce que** le bardeau de chambre de combustion (6) est encliqueté avec précontrainte dans la paroi de chambre de combustion (7) au moins dans la région du trou d'air de mélange (5).

7. Chambre de combustion de turbine à gaz selon l'une quelconque des revendications 1 à 6, **caractérisée en ce que** les premiers (18) et/ou les deuxièmes (19) moyens d'encliquetage sont réalisés sous la forme de rehaussements et/ou de rainures de type annulaire.

8. Chambre de combustion de turbine à gaz selon l'une quelconque des revendications 1 à 7, **caractérisée en ce que** les moyens d'encliquetage (18, 19) sont réalisés de manière amovible.
